# EUROPÄISCHE PATENTSCHRIFT

(11) **EP 4 157 006 B1**
(45) Veröffentlichungstag und Bekanntmachung des Hinweises auf die Patenterteilung: **01.04.2026**
(21) Anmeldenummer: 21758581.9
(22) Anmeldetag: 20.05.2021
(51) Int. Cl.: A41D 27/20

(54) **TEXTILER GEGENSTAND, WELCHER MIT EINEM DURCHGRIFFSBEREICH AUSGESTATTET IST**
TEXTILE ARTICLE EQUIPPED WITH A REACH-THROUGH REGION
ARTICLE TEXTILE DOTÉ D'UNE ZONE DE PASSAGE

(30) Priorität: 26.05.2020 AT 1452020
(43) Veröffentlichungstag der Anmeldung: 05.04.2023
(73) Patentinhaber: First West GmbH, 1130 Wien (AT); Kucharko, Jerzy Franciszek, 1130 Wien (AT)
(72) Erfinder: KUCHARKO, Jerzy Franciszek, 1130 Wien (AT)
(74) Vertreter: Beer & Partner Patentanwälte KG
(86) Internationale Anmeldenummer: PCT/AT2021/000009
(87) Internationale Veröffentlichungsnummer: WO 2021/237255

(56) Entgegenhaltungen:
- CA-A1- 2 716 301

## Beschreibung

Die Erfindung betrifft einen textilen Gegenstand, welcher mit einem Durchgriffsbereich ausgestattet ist. Typischerweise ist der textile Gegenstand ein Kleidungsstück; es kann aber unter anderem beispielsweise auch eine Tasche oder ein Rucksack sein.

Die CA 2 716 301 A1 zeigt eine Tasche für einen Knieschutz, die in einen Ausschnitt in einem Hosenbein eingesetzt werden kann. Die Tasche weist eine Öffnung auf, die mittels eines Reißverschlusses verschlossen werden kann.

Die US 2016007665 A1 und die US 2016295933 A1 zeigen jeweils eine Hose mit einer in unbefülltem Zustand flächigen Tasche, deren Innenraum durch eine innere Textilfläche und eine äußere Textilfläche begrenzt ist, wobei sich die innere Textilfläche über die Fläche der Tasche hinaus erstreckt, die äußere Textilfläche auf die innere Textilfläche aufgenäht ist und das Material der äußeren Textilfläche weiter und weicher elastisch dehnbar ist als das Material der inneren Textilfläche. Die Durchgriffsöffnung zum Innenraum der Tasche befindet sich an einem Teilstück des Randes der inneren Textilfläche. Wenn die Hose bestimmungsgemäß durch einen Menschen getragen wird und die Tasche nicht befüllt ist, liegt die innere Textilfläche flächig am Körper des Menschen an, die äußere Textilfläche liegt flächig an der inneren Textilfläche an und die Durchgriffsöffnung ist zu einer Linie verengt. Wenn die Hose nicht durch den Körper eines Menschen, der sie trägt, in Form gehalten wird, kann die Durchgriffsöffnung auch ohne äußere Krafteinwirkung erheblich geöffnet sein, sodass Gefahr besteht, dass unbeabsichtigt Gegenstände aus der Tasche herausfallen.

Die US 2020029637 A1 zeigt ebenfalls Kleidungsstücke mit Taschen, deren Innenbereich durch eine innere Textilfläche und eine äußere Textilfläche begrenzt ist, wobei sich die innere Textilfläche über die Fläche der Tasche hinaus erstreckt, und die äußere Textilfläche auf die innere Textilfläche aufgenäht ist. Die sich zwischen der inneren Textilfläche und einem Randbereich der äußeren Textilfläche erstreckende Öffnung ist durch eine dritte, elastisch gut dehnbare Textilfläche eingefasst, welche in geblähtem Zustand etwa die Form eines Trichters hat. Jener Randbereich der elastischen Textilfläche, welcher ggf. die größere Trichteröffnung begrenzt, ist mit der äußeren Textilfläche und der inneren Textilfläche vernäht. Jener Randbereich der elastischen Textilfläche, welcher ggf. die kleinere Trichteröffnung begrenzt, ist mit keinem weiteren Textil vernäht und bildet die Durchgriffsöffnung zum Innenraum der Tasche. Bestimmungsgemäß ist diese Durchgriffsöffnung für das Durchführen von Gegenständen reversibel elastisch aufdehnbar. Die besagte dritte Textilfläche ist bei bestimmungsgemäßer Benutzung des Kleidungsstücks zwischen der inneren und der äußeren Textilfläche zusammengedrückt. Damit sie nach dem Herausziehen einer die Durchgriffsöffnung durchgreifenden Hand nicht unschön vom Kleidungsstück weghängt, kann sie auch am Bereich der inneren Trichteröffnung mit der inneren oder äußeren Textilfläche vernäht sein. Es ergibt sich damit ein Volumenverlust für die Tasche.

Die US 2015007379 A1 zeigt eine Tasche aus einem elastischen flächigen textilen Material, welches zu einem ringförmig in sich geschlossenen Schlauch geformt ist, der beim bestimmungsgemäßen Tragen den Übergangsbereich zwischen Hüfte und Taille eines Menschen umringt und dabei flach und eng am Körper anliegt. Die ringförmige Tasche kann dabei oberer, gurtartiger Teil einer - typischerweise für sportliche Aktivitäten verwendeten - Hose sein oder ein separates Kleidungsstück. Die Taschenöffnung ist ein relativ enges, mit einer elastischen Einfassung versehenes Loch in der Mantelfläche des schlauchartigen Gebildes; zufolge der Elastizität des textilen Materials ist dieses Loch für das Durchführen von Gegenständen reversibel elastisch aufdehnbar.

Die JP 2001207318 A beschreibt einen aus einem gummiartigen Kunststoff ausgebildeten flächigen Durchgriffsbereich für die Anbringung an einer Öffnung einer textilen Fläche eines Kleidungsstücks. Der flächige Durchgriffsbereich ist dabei kein Textil, also nicht aus Fäden aufgebaut, sondern ein folienartiger, in sich monolithischer Teil, und er ist steifer als das umgebende Textil. Er weist einen Schlitz auf, dessen Ränder für den Durchgriff elastisch aufgebogen werden können, und welche sich nach dem Durchgriff wieder zuverlässig in die schließende Ausgangslage zurückverformen. Problematisch sind Haptik und Optik des Durchgriffsbereiches, und sein großer Flächenbereich bezogen auf die mögliche Weite seiner Durchlassöffnung.

Die US 2008010718 A1 zeigt an einem Handschuh Öffnungen für das wahlweise Durchstecken von jeweils einer einzelnen Fingerspitze um das Tasten mit der Fingerspitze zu ermöglichen. Die Öffnungen sind durch ein textiles Material eingefasst, welches pro Fläche weiter und weicher elastisch dehnbar ist, als das übliche Flächenmaterial des Handschuhes, welches das elastische textile Material einfasst.

Dem Erfinder ist bewusst geworden, dass es eine Reihe von häufigen Situationen gibt, bei denen für Menschen der Zugriff zu Taschen ihrer Kleidung kaum oder gar nicht möglich ist, und/oder dass es nach dem Zugriff zu einer Tasche in der Kleidung beider Hände bedarf, um die Tasche wieder zu verschließen - womit das Verschließen beispielsweise während des gleichzeitigen Steuerns eines Fahrzeuges unmöglich werden kann. Weiters sind viele bekannte Verschlussarten an Kleidungsstücken für kleinere Kinder kaum richtig bedienbar.

Dementsprechend besteht die der Erfindung zu Grunde liegende Aufgabe darin, eine beispielsweise als Taschenöffnung verwendbare Durchgriffsöffnung in einer Textilfläche, die beispielsweise Teil eines Kleidungsstückes ist, vorzuschlagen, welche einfach durch eine ganze Hand zu durchgreifen ist, und sich nach dem Durchgriff wieder von selbst in den Zustand wie vor dem Durchgriff versetzt, und dabei so beschaffen ist, dass sie unabhängig davon einsetzbar ist, von welcher Art die zu durchgreifende Textilfläche ist, und an welchem Flächenbereich der Textilfläche sich die Durchgriffsöffnung befindet.

Für das Lösen der Aufgabe wird vorgeschlagen, den Durchgriffsbereich für eine ganze Hand eines Menschen mittels einer separaten Textilfläche auszubilden, wobei die separate Textilfläche mit ihrem Rand mit dem Rand an einer umgebenden Textilfläche derart verbunden ist, dass die separate Textilfläche und der diese umgebende Bereich der umgebenden Textilfläche gemeinsam in jeweils elastisch entspanntem und jeweils faltenfreiem Zustand eben anordenbar sind, wobei das Material der separaten Textilfläche pro Fläche weiter und weicher elastisch dehnbar ist als das Material der umgebenden Textilfläche und wobei sich eine Öffnung in der separaten Textilfläche befindet. Dabei ist die separate Textilfläche in eine Ausnehmung in der umgebenden Textilfläche eingesetzt, wobei der Rand der separaten Textilfläche und der Rand der Ausnehmung in der umgebenden Textilfläche miteinander verbunden sind und wobei die Ausnehmung in der umgebenden Textilfläche die gleiche Form und Größe hat wie die separate Textilfläche, wenn sich beide Textilflächen in ebenem und elastisch entspanntem Zustand befinden, wobei die Öffnung zur Gänze durch die separate Textilfläche umrundet ist, und dabei von allen Außenrändern der separaten Textilfläche beabstandet liegt.

Die Erfindung wird einschließlich vorteilhafter Weiterentwicklungen anhand von Zeichnungen, bei denen der erfindungsgemäße textile Gegenstand ein Kleidungsstück ist, veranschaulicht und erklärt:
- Fig. 1:: zeigt stilisiert einen Ausschnitt eines erstes beispielhaften erfindungsgemäß ausgestatteten Kleidungsstücks in bestimmungsgemäß getragener Position mit Blickrichtung von vorne.
- Fig. 2:: zeigt stilisiert ein zweites beispielhaftes erfindungsgemäß ausgestattetes Kleidungsstück in bestimmungsgemäß getragener Position mit Blickrichtung von vorne.
- Fig. 3:: zeigt stilisiert ein drittes beispielhaftes erfindungsgemäß ausgestattetes Kleidungsstück in bestimmungsgemäß getragener Position mit Blickrichtung von hinten.
- Fig. 4:: zeigt stilisiert einen Ausschnitt eines vierten erfindungsgemäß ausgestatteten Kleidungsstückes.

In den vier Zeichnungen sind Teile, welche die gleiche Funktion haben, mit der gleichen Positionsnummer bezeichnet.

Das Kleidungsstück 1 von Fig. 1 weist einen Durchgriffsbereich 2 auf, welcher in eine Öffnung in der umgebenden Textilfläche 3 des Kleidungsstücks 1 eingesetzt ist. Dazu weist der Durchgriffsbereich 2 eine separate Textilfläche 4 auf, welche in ihrem Flächenbereich die umgebende Textilfläche 3 ersetzt. Die separate Textilfläche 4 ist durch eine Öffnung 5 durchbrochen, welche wie dargestellt von allen Außenrändern der separaten Textilfläche 4 beabstandet ist, und wie dargestellt bevorzugt durch eine Saum 6 eingefasst ist.

Das Material der separaten Textilfläche 4 ist weiter und weicher elastisch dehnbar als das Material der umgebenden Textilfläche 3. Auch für den Saum 6 der Öffnung 5 in der separaten Textilfläche 4 ist Material verwendet, welches elastisch weit und weich dehnbar ist. Damit können Querschnittsfläche und Umfangslänge der Öffnung 5 in elastisch entspanntem Zustand relativ eng bemessen sein, und dennoch kann durch die Öffnung 5 mit einer Hand durchgegriffen werden, oder relativ große Gegenstände hindurchbewegt werden, weil die Öffnung 5 im Bedarfsfall elastisch - und damit reversibel - aufdehnbar ist.

Der äußere Rand der separaten Textilfläche 4 ist auf seiner gesamten Länge mit einem Rand der umgebenden Textilfläche 3 verbunden, typischerweise durch Vernähen. Anstatt vernähen wären auch verkleben, verschweißen, vernieten etc. möglich. Beide genannten Flächen sind so bemessen, dass sie bei elastisch entspannten Textilflächen 3, 4 gleich groß sind. Damit ist erreichbar, dass der Durchgriffsbereich 2 und die diesen umgebende Textilfläche 3 faltenfrei sein können, wenn nichts durch die Öffnung 5 durchgesteckt ist.

Das Material der separaten Textilfläche 4 ist bezogen auf die gleiche Grundfläche weiter und weicher elastisch dehnbar als das Material der umgebenden Textilfläche 3. Die flächige Elastizität des textilen Materials kann dieses sowohl auf Grund seines Aufbaus aus an sich gummiartig weichelastischen dehnbaren Fäden haben, als auch auf Grund der Art der Verwebung bzw. Verstrickung des fadenförmigen Grundmaterials zu einem flächigen Gebilde. Unter Textilfachleuten ist fachliches Wissen für die Herstellung von flächig elastischen Geweben gut bekannt, weswegen hier auf die genauere Ausbildung nicht im Detail eingegangen wird.

Die Öffnung 5 in der separaten Textilfläche 4 ist ein Loch, welches rundum von Material der separaten Textilfläche 4 umgeben ist, sodass es zum nächstliegenden Bereich des Randes 5 der separaten Textilfläche 4 Abstand hat, bevorzugt mindestens 2 cm. Durch diesen Abstand ist erreichbar, dass die Öffnung 5 im Bedarfsfall für das Durchbewegen einer Hand oder eines vergleichsweise großen Gegenstandes bezogen auf ihren sonstigen Umfang sehr weit aufdehnbar ist und sich dann zufolge elastischer Rückstellkraft auch wieder zuverlässig stark verengt ohne dass es dazu einer weiteren Handlung bedarf.

Wahlweise kann die Öffnung 5 zwar zur Gänze durch die separate Textilfläche 4 umgeben sein, sich dabei aber abschnittsweise sehr nah, beispielsweise nur wenige mm beabstandet, an einem Rand der separaten Textilfläche 4 befinden. Bezogen auf die Länge des Umfanges der Öffnung 5 in elastisch entspanntem Zustand der Textilflächen 3, 4, kann die Öffnung 5 nicht soweit aufgedehnt werden kann wie wenn sie weit von den Rändern der separaten Textilfläche entfernt liegt, aber es kann optische Vorteile bringen.

Bevorzugt ist die Öffnung 5 in Form eines geraden Schlitzes ausgeführt, welcher bei elastisch entspanntem umgebenden Textilmaterial etwa so lang ist, wie die flache Handfläche ohne Daumen einer das Kleidungsstück 1 bestimmungsgemäß benutzenden Person breit ist, und dazu weiter bevorzugt ist die Öffnung 5 elastisch mindestens soweit aufdehnbar, dass die gesamte flache Hand der besagten Person in Längsrichtung durchsteckbar ist. Eine derartig hohe Dehnbarkeit des Umfanges der Öffnung 5 ist durch die Auswahl der Mindestelastizität des Materials der separaten Textilfläche 4 und ggf. des Materials des Saumes 6 ohne weiteres erreichbar und am besten durch Versuch zu ermitteln. Damit werden gute Handhabbarkeit und gute Sicherheit gegen das ungewollte Herausfallen von Gegenständen aus der Tasche 2 bestmöglich kombiniert.

Optional kann an der Öffnung 5 auch ein zusätzlicher betätigbarer Verschlussmechanismus angebracht sein, durch welchen die Weite der Öffnung 5 wahlweise verkleinerbar bzw. vergrößerbar ist. Wie in Fig. 2 skizziert kann dieser betätigbare Verschlussmechanismus beispielsweise ein Druckknopfverschluss 7 sein - also ein zweiteiliger Mechanismus, bei welchem die beiden Teile unter Überwindung einer Einrastkraft aneinander fixiert, oder voneinander gelöst werden können. Dieser Mechanismus verkleinert zwar die Öffnung, deren Elastizität und Funktion bleibt dennoch erhalten.

Im dem in Fig. 2 dargestellten optionalen Fall führt der Durchgriffsbereich 2 in eine Tasche 8 (Umriss in strichlierten Linien dargestellt) des Kleidungsstückes 1, welche innerhalb der umgebenden Textilfläche 3 liegt und zusätzlich zu dem Durchgriffsbereich 2 auch durch eine Öffnung 9 erreichbar ist, welche wie bei bekannten Taschen in Kleidungstücken ausgeführt sein kann. Die Öffnung 9 kann dabei wesentlich weiter ausgeführt sein als die Öffnung 5 im erfindungsgemäßen Durchgriffsbereich. Die weitere Öffnung 9 kann dabei speziell für das Durchführen von besonders großen Gegenständen dienen, und die engere Öffnung 5 für das schelle Zugreifen.

Ein erfindungsgemäßer Durchgriffsbereich 2 kann aber auch die einzige Öffnung zu einer Tasche in dem Kleidungsstück 1 sein. Wenn wie skizziert der Durchgriffsbereich 2 in eine Tasche 8 eines Kleidungsstückes führt, ist bevorzugt die Fläche der Tasche 8 größer als die Fläche des Durchgriffsbereichs 2. Exakter ausgedrückt heißt das, dass bevorzugt die im rechten Winkel auf die Ebene der eben hingelegten umgebenden Textilfläche 3 projizierte Fläche der Tasche 8 größer bemessen ist als die eben hingelegte Fläche des Durchgriffsbereichs 2. Bevorzugt ist die Fläche der Tasche 8 (bzw. die besagte projizierte Fläche) mehr als doppelt so groß wie die Fläche des Durchgriffsbereichs.

Gemäß einer weiteren Variante der Erfindung kann ein erfindungsgemäßer Durchgriffsbereich 2 ein Verbindungsbereich zwischen zwei Taschen eines Kleidungsstücks sein, wobei jede der beiden Taschen jeweils eine weitere Zugriffsöffnung aufweist, wobei die eine dieser Zugriffsöffnungen zur Außenseite des Kleidungsstückes führt und die zweite dieser Zugrifföffnungen zur Innenseite des Kleidungsstückes. Damit wird erreicht, dass auf eine Innentasche eines Kleidungsstückes zugegriffen werden kann, ohne dass dafür das Kleidungsstück geöffnet werden muss - nämlich durch eine Außentasche hindurch, und dass dennoch eine Trennung zwischen Innentasche und Außentasche besteht, sodass Gegenstände nicht unbeabsichtigt von der einen in die andere Tasche gelangen können.

Der Durchgriffsbereich 2 an einem Kleidungsstück muss nicht zwangsweise in eine Tasche des Kleidungsstückes führen; er kann einfach auch von der Außenseite des Kleidungsstücks in den von diesem umfassten Raum führen, beispielsweise um unkomplizierten Zugriff zu einem innen liegenden weiteren Kleidungsstück zu bieten.

Gemäß einer bevorzugten Ausführungsform befindet sich der Durchgriffsbereich 2 an einem Oberkörperbekleidungsstück und zwar so positioniert, dass sich bei bestimmungsgemäß getragenem Oberkörperbekleidungsstück die Öffnung 5 des Durchgriffsbereiches 2 bezüglich des Körpers der das Oberkörperbekleidungsstück tragenden Person an der Vorderseite in einem Höhenbereich befindet, welcher sich von 5 cm Unterhalb des Bauchnabels bis 10 cm oberhalb des Bauchnabels erstreckt, und von der Körpersymmetrieebene nicht weiter als 10 cm entfernt liegt. Ein Oberkörperbekleidungsstück in diesem Sinne ist ein Bekleidungsstück für einen Menschen, welches den Rumpf des Menschen vom Hals abwärts bedeckt und Durchführungen für die Arme des Menschen aufweist, also typischerweise eine Jacke, ein Hemd, eine Weste (Gilet) oder ein Pullover. Durch die besagte Anordnung ist der Durchgriffsbereich auch dann gut verwendbar, wenn die das Kleidungsstück 1 tragende Person einen Klettergurt, oder einen Rucksack mit Hüftgurt trägt, oder auf einem Autositz angegurtet sitzt.

Gemäß einer dazu weiter bevorzugten (nicht dargestellten) Ausführungsform ist die Form der Fläche der Öffnung in oder an der separaten Textilfläche (4) entspanntem Zustand länglich, und die Richtung der größten Abmessung dieser Fläche ist von der Körpersymmetrieebene der das Kleidungsstück tragenden Person weg ansteigend.

Am Beispiel gemäß Fig. 3 sind zwei Taschen 8 am unteren rückwärtigen Bereich eines als Oberkörperbekleidungsstück ausgeführten Kleidungsstücks 1 mit erfindungsgemäßen Durchgriffsbereichen 2 ausgestattet. Dieses Kleidungsstück 1 ist beispielsweise zum Fahrradfahren gut geeignet. Die Öffnungen 5 der Durchgriffsbereiche 2 sind in elastisch entspanntem Zustand länglich, wobei die Längsrichtung von der Körpersymmetrieebene der das Kleidungsstück 1 tragenden Person weg abfällt - womit durch die das Kleidungsstück 1 tragende Person ohne Verrenkungen komfortabel in die Taschen 8 hineingreifen kann. An dem Kleidungsstück 1 ist außerhalb der Öffnungen 5 der Durchgriffsbereiche 2 jeweils eine Deckleiste 10 angebracht. Das ist ein Streifen aus einem textilen Material, welcher mit einem Randbereich an einem oberhalb der jeweiligen Öffnung 5 liegenden Flächenbereich des Kleidungsstücks 1 verbunden ist, und bei Abwesenheit anderer Einwirkungen als der Schwerkraft von seinem Befestigungsbereich aus nach unten hängt und dadurch die jeweilige Öffnung 5 verdeckt. Die Deckleisten 10 stören den Zugriff auf die Durchgriffsbereich 2 so gut wie gar nicht, bewirken aber sehr effizient, dass Nässe, welche bei Regen am Kleidungsstück 1 abläuft, nicht in die Taschen 8 hineinfließt. Am Beispiel gemäß Fig. 4 ist ein erfindungsgemäßer Durchgriffsbereich 2 zu einer Tasche 8 gezeigt. Dabei ist der Durchgriffsbereich 2 hinter einer äußeren Taschenöffnung 11 angeordnet, welche im gezeigten Beispiel als Reißverschluss ausgebildet ist. Um in die Tasche 8 zu greifen, muss als durch die äußere Taschenöffnung 11 und die als innere Taschenöffnung ausgebildete Öffnung 5 des erfindungsgemäßen Durchgriffsbereiches 2 hindurchgegriffen werden. Der Umfang der äußeren Taschenöffnung 11 ist deutlich länger ausgeführt als der Umfang der Öffnung 5 im Durchgriffsbereich 2 wenn dieser elastisch entspannt ist. Diese Ausführungsweise ist beispielsweise in jenen Situationen hilfreich, in denen eine Person nur eine Hand frei hat, um etwas aus einer Tasche in der Bekleidung herauszunehmen, nach dem Herausnehmen aber nicht die Möglichkeit hat die Tasche zu verschließen, da sie dazu zwei Hände bräuchte. In diesem Fall bewirkt die selbstverschließende Funktion des erfindungsgemäßen Durchgriffsbereichs 2 einen zumindest vorübergehend ausreichen guten Verschluss für die Tasche 8.

## Patentansprüche

1. Textiler Gegenstand welcher mit einem Durchgriffsbereich (2) für eine ganze Hand eines Menschen ausgestattet ist, wobei der Durchgriffsbereich (2) eine separate Textilfläche (4) aufweist, welche an einer umgebenden Textilfläche (3) derart befestigt ist, dass die separate Textilfläche (4) und der diese umgebende Bereich der umgebenden Textilfläche (3) gemeinsam in jeweils elastisch entspanntem und jeweils faltenfreiem Zustand eben anordenbar sind, wobei das Material der separaten Textilfläche (4) pro Fläche weiter und weicher elastisch dehnbar ist als das Material der umgebenden Textilfläche (3), und wobei sich eine Öffnung (5) in der separaten Textilfläche (4) befindet,
**dadurch gekennzeichnet, dass**
die Öffnung (5) zur Gänze durch die separate Textilfläche (4) umrundet ist, und dabei von allen Außenrändern der separaten Textilfläche (4) beabstandet liegt, und, dass die separate Textilfläche (4) in eine Ausnehmung in der umgebenden Textilfläche (3) eingesetzt ist, wobei der Rand der separaten Textilfläche (4) und der Rand der Ausnehmung miteinander verbunden sind, und der Rand der Ausnehmung die gleiche Form und Größe hat wie der Rand der separaten Textilfläche (4), wenn sich beide Textilflächen (3, 4) in ebenem und elastisch entspanntem Zustand befinden.

2. Textiler Gegenstand nach Anspruch 1, **dadurch gekennzeichnet, dass** die Öffnung (5) durch einen Saum (6) eingefasst ist, welcher in jenem Bereich, an welchem er an die separate Textilfläche (4) angrenzt, pro Fläche mindestens so weit und weich elastisch dehnbar ist wie das Material der separaten Textilfläche (4).

3. Textiler Gegenstand nach Anspruch 1 oder 2, **dadurch gekennzeichnet, dass** die Öffnung (5) in der separaten Textilfläche (4) in elastisch entspanntem Zustand des umgebenden Materials die Form eines geraden Schlitzes hat.

4. Textiler Gegenstand nach Anspruch 3, **dadurch gekennzeichnet, dass** an der Öffnung (5) ein betätigbarer Verschlussmechanismus, bevorzugt in Form eines Druckknopfverschlusses (7) angebracht ist, durch welchen die Weite der Öffnung (5) wahlweise verstellbar ist.

5. Textiler Gegenstand nach einem der Ansprüche 1 bis 4, **dadurch gekennzeichnet, dass** er eine Innenseite und eine Außenseite aufweist und dass die Öffnung (5) an der Außenseite des textilen Gegenstandes durch eine klappbare Deckleiste (10) abgedeckt ist.

6. Textiler Gegenstand nach einem der Ansprüche 1 bis 5, **dadurch gekennzeichnet, dass** der Durchgriffsbereich (2) in eine Tasche (8) an dem textilen Gegenstand führt.

7. Textiler Gegenstand nach Anspruch 6, **dadurch gekennzeichnet, dass** die im rechten Winkel auf die umgebende Textilfläche (3) normal projizierte Fläche der Tasche (8) größer ist, bevorzugt mehr als zweifach größer ist als die Fläche des Durchgriffsbereichs (2).

8. Textiler Gegenstand nach einem der Ansprüche 1 bis 7, **dadurch gekennzeichnet, dass** die separate Textilfläche (4), welche die Öffnung (5) aufweist, an ihrer Außenseite durch eine weitere Textilfläche abgedeckt ist, welche eine weitere Öffnung (11) aufweist, wobei die weitere Öffnung (11) beispielsweise durch einen Reißverschluss wahlweise verschließbar ist.

9. Textiler Gegenstand nach einem der Ansprüche 1 bis 8, **dadurch gekennzeichnet, dass** er ein Kleidungsstück (1) ist.

10. Textiler Gegenstand nach Anspruch 9 und einem der Ansprüche Anspruch 6 oder 7, **dadurch gekennzeichnet, dass** der Durchgriffsbereich (2) eine Verbindung zwischen einer Innentasche und einer Außentasche des Kleidungsstücks (1) ist.

11. Textiler Gegenstand nach Anspruch 9 und einem der Ansprüche 1 bis 7, **dadurch gekennzeichnet, dass** der Durchgriffsbereich (2) nicht in eine Tasche, sondern von der Außenseite des Kleidungsstücks (1) in den von diesem umfassten Raum führt.

12. Textiler Gegenstand nach Anspruch 9 oder 11, **dadurch gekennzeichnet, dass** das Kleidungsstück (1) ein Oberkörperbekleidungsstück ist, und der Durchgriffsbereich (2) derart positioniert ist, dass sich bei bestimmungsgemäß durch einen Menschen getragenem Oberkörperbekleidungsstück die Öffnung (5) des Durchgriffsbereiches (2) bezüglich des Körpers des Menschen in einem Höhenbereich befindet, welcher sich von 5 cm Unterhalb des Bauchnabels bis 10 cm oberhalb des Bauchnabels erstreckt, und von der Körpersymmetrieebene nicht weiter als 10 cm entfernt liegt.

## Claims

1. A textile article equipped with a reach-through region (2) for an entire hand of a person, wherein the reach-through region (2) has a separate textile surface (4) which is fastened to a surrounding textile surface (3) in such a way that the separate textile surface (4) and that region of the surrounding textile surface (3) which surrounds it can be arranged planarly together in a respectively elastically relaxed and respectively wrinkle-free state, wherein the material of the separate textile surface (4) can be elastically stretched further and more flexibly per area than the material of the surrounding textile surface (3), and wherein an opening (5) is located in the separate textile surface (4),
**characterized in that**
the opening (5) is completely encircled by the separate textile surface (4), and is at a distance from all outer edges of the separate textile surface (4), and **in that** the separate textile surface (4) is inserted into a cutout in the surrounding textile surface (3), wherein the edge of the separate textile surface (4) and the edge of the cutout are connected to one another, and the edge of the cutout has the same shape and size as the edge of the separate textile surface (4) when the two textile surfaces (3, 4) are in the planar and elastically relaxed state.

2. The textile article as claimed in claim 1, **characterized in that** the opening (5) is bordered by a hem (6) which, in the region in which it adjoins the separate textile surface (4), can be elastically stretched at least as far and as flexible per area as the material of the separate textile surface (4).

3. The textile article as claimed in claim 1 or 2, **characterized in that** the opening (5) in the separate textile surface (4) has the shape of a straight slot in the elastically relaxed state of the surrounding material.

4. The textile article as claimed in claim 3, **characterized in that** an actuatable closure mechanism, preferably in the form of a snap fastener (7), is attached to the opening (5), by means of which the width of the opening (5) can be selectively adjusted.

5. The textile article as claimed in one of claims 1 to 4, **characterized in that** it has an inner side and an outer side, and **in that** the opening (5) is covered on the outer side of the textile article by a foldable cover strip (10).

6. The textile article as claimed in one of claims 1 to 5, **characterized in that** the reach-through region (2) leads into a pocket (8) on the textile article.

7. The textile article as claimed in claim 6, **characterized in that** the area of the pocket (8) normally projected at right angles to the surrounding textile surface (3) is greater, preferably more than two times greater, than the area of the reach-through region (2).

8. The textile article as claimed in one of claims 1 to 7, **characterized in that** the separate textile surface (4), which has the opening (5), is covered on its outer side by a further textile surface which has a further opening (11), wherein the further opening (11) can be selectively closed, for example, by a zip fastener.

9. The textile article as claimed in one of claims 1 to 8, **characterized in that** it is an item of clothing (1).

10. The textile article as claimed in claim 9 and one of claims claim 6 or 7, **characterized in that** the reach-through region (2) is a connection between an inner pocket and an outer pocket of the item of clothing (1).

11. The textile article as claimed in claim 9 and one of claims 1 to 7, **characterized in that** the reach-through region (2) does not lead into a pocket, but rather leads from the outer side of the item of clothing (1) into the space enveloped by the latter.

12. The textile article as claimed in claim 9 or 11, **characterized in that** the item of clothing (1) is an item of clothing for the upper body, and the reach-through region (2) is positioned in such a way that, when the item of clothing for the upper body is worn as intended by a person, the opening (5) of the reach-through region (2) is located, with respect to the body of the person, in a height range which extends from 5 cm below the navel to 10 cm above the navel, and is no further than 10 cm away from the body plane of symmetry.

## Revendications

1. Objet textile muni d'une zone de passage (2) pour une main humaine entière, la zone de passage (2) comprenant une surface textile séparée (4) qui est fixée à une surface textile environnante (3) de telle sorte que la surface textile séparée (4) et la zone environnante de la surface textile environnante (3) puissent être disposées ensemble à plat dans un état élastiquement détendu et sans plis, le matériau de la surface textile séparée (4) étant plus extensible et plus souple d'une manière élastique par surface que le matériau de la surface textile environnante (3), et une ouverture (5) étant prévue dans la surface textile séparée (4),
**caractérisé en ce que**
l'ouverture (5) est entièrement entourée par la surface textile séparée (4) et est espacée de tous les bords extérieurs de la surface textile séparée (4), et **en ce que** la surface textile séparée (4) est insérée dans un évidement dans la surface textile environnante (3), le bord de la surface textile séparée (4) et le bord de l'évidement étant reliés entre eux, et le bord de l'évidement ayant la même forme et la même taille que le bord de la surface textile séparée (4) lorsque les deux surfaces textiles (3, 4) sont à l'état plat et élastiquement détendu.

2. Objet textile selon la revendication 1, **caractérisé en ce que** l'ouverture (5) est bordée par un ourlet (6) qui, dans la zone où il est adjacent à la surface textile séparée (4), est au moins aussi extensible et souplement d'une manière élastique que le matériau de la surface textile séparée (4).

3. Objet textile selon la revendication 1 ou 2, **caractérisé en ce que** l'ouverture (5) dans la surface textile séparée (4) a la forme d'une fente droite lorsque le matériau environnant est dans un état élastiquement détendu.

4. Objet textile selon la revendication 3, **caractérisé en ce qu'**un mécanisme de fermeture actionnable, de préférence sous la forme d'une fermeture à bouton-pression (7), est fixé à l'ouverture (5), grâce auquel la largeur de l'ouverture (5) peut être réglée à volonté.

5. Objet textile selon l'une des revendications 1 à 4, **caractérisé en ce qu'**il présente une face intérieure et une face extérieure et **en ce que** l'ouverture (5) est recouverte, sur la face extérieure de l'objet textile, par une bande de recouvrement rabattable (10).

6. Objet textile selon l'une des revendications 1 à 5, **caractérisé en ce que** la zone de passage (2) mène à une poche (8) sur l'objet textile.

7. Objet textile selon la revendication 6, **caractérisé en ce que** la surface de la poche (8) projetée d'un angle droit perpendiculaire à la surface textile environnante (3) est plus grande, de préférence plus de deux fois plus grande que la surface de la zone de passage (2).

8. Objet textile selon l'une des revendications 1 à 7, **caractérisé en ce que** la surface textile séparée (4) qui présente l'ouverture (5) est recouverte sur sa face extérieure par une autre surface textile qui présente une autre ouverture (11), l'autre ouverture (11) pouvant être fermée au choix, par exemple à l'aide d'une fermeture à glissière.

9. Objet textile selon l'une des revendications 1 à 8, **caractérisé en ce qu'**il s'agit d'un vêtement (1).

10. Objet textile selon la revendication 9 et l'une des revendications 6 ou 7, **caractérisé en ce que** la zone de passage (2) est une connexion entre une poche intérieure et une poche extérieure du vêtement (1).

11. Objet textile selon la revendication 9 et l'une des revendications 1 à 7, **caractérisé en ce que** la zone de passage (2) ne mène pas à une poche, mais de l'extérieur du vêtement (1) à l'espace qu'il englobe.

12. Objet textile selon la revendication 9 ou 11, **caractérisé en ce que** le vêtement (1) est un vêtement pour le haut du corps et que la zone de passage (2) est positionnée de telle sorte que, lorsque le vêtement pour le haut du corps est porté conformément à sa destination par une personne, l'ouverture (5) de la zone de passage (2) se trouve, par rapport au corps de la personne, dans une zone de hauteur s'étendant de 5 cm en dessous du nombril à 10 cm au-dessus du nombril, et n'est pas éloignée de plus de 10 cm du plan de symétrie du corps.
